# DEMANDE DE BREVET EUROPEEN

(11) **EP 0 823 586 A1**
(43) Date de publication de la demande: **11.02.1998**
(21) Numéro de dépôt: 97470019.7
(22) Date de dépôt: 28.07.1997
(51) Int. Cl.: F21Q 1/00

(54) **Support de lampe à ailettes de fixation**

(30) Priorité: 05.08.1996 FR 9609985
(71) Demandeur: SOCOP SA, F-25000 Besançon (FR)
(72) Inventeur: Barros, Marie-Christine, 25000 Besançon (FR)
(74) Mandataire: Poupon, Michel

(57) **Abrégé**

L'invention concerne un support de lampe pour l'industrie automobile, en particulier pour la réalisation de feux de ville avec un réflecteur en tôle découpée et emboutie comportant un logement pour ledit support, caractérisé en ce que ledit support de lampe comporte des moyens de clippage et de positionnement sur le réflecteur en tôle.

L'invention concerne également un support de lampe, caractérisé en ce que, de manière préférentielle, les moyens de clippage et de positionnement sont des ailettes en plastique (2) moulées avec le corps principal (1) du support de lampe.

L'invention a également pour objet le procédé de réalisation dudit support de lampe.

## Description

La présente invention a pour objet un support de lampe pour l'industrie automobile, en particulier pour la réalisation de feux de ville avec réflecteur en tôle.

Le but de l'invention est de permettre d'obtenir une fonction feu de ville avec un réflecteur en tôle découpée et emboutie.

Conformément à l'invention, ce résultat est obtenu par un support de lampe pour l'industrie automobile, en particulier pour la réalisation de feux de ville avec un réflecteur en tôle découpée et emboutie comportant un logement pour ledit support, caractérisé en ce que ledit support de lampe comporte des moyens de clippage et de positionnement sur le réflecteur en tôle.

De manière préférentielle, les moyens de clippage et de positionnement sont des ailettes plastiques moulées avec le corps principal du support de lampe.

En outre, lesdites ailettes sont au nombre de deux et chaque ailette s'étend latéralement par rapport au corps pnncipal du support de lampe et en sens inverse l'une par rapport à l'autre.

Avantageusement, chaque ailette a une forme sensiblement semi-elliptique.

Avantageusement, entre les ailettes et le corps du support est placé un ressort en fil plié qui va assurer le maintien et l'élasticité des ailettes lors du fonctionnement du feu de ville ; en effet en fonctionnement, la lampe dégage de l'énergie calorifique et l'augmentation de la température engendrée par la lampe modifie les caractéristiques élastiques du plastique des ailettes et, dans le temps, l'ailette ne joue plus son rôle de positionnement et clippage.

L'invention a également pour objet le procédé de réalisation dudit support de lampe.

On comprendra mieux l'invention à l'aide de la description faite ci-après d'un mode de mise en oeuvre donné à titre d'exemple non limitatif en référence aux dessins annexés, dans lesquels :
- la figure 1 est une vue en perspective d'un support de lampe suivant l'invention,
- la figure 2 est une vue en perspective à l'échelle réelle d'un support de lampe suivant l'invention.

Suivant l'invention, le support de lampe se compose essentiellement d'un corps pnncipal (1) et des ailettes plastiques (2a,2b) qui viennent se positionner dans un logement dans le réflecteur en tôle non représenté.

De manière préférentielle, chacune des deux ailettes en plastique (2a,2b) s'étend latéralement par rapport au corps principal (1) et les deux ailettes (2a,2b) s'étendent en sens inverse l'une par rapport à l'autre.

De manière avantageuse, ces deux ailettes (2a,2b) ont une forme générale sensiblement semi-elliptique.

Avantageusement, le support de lampe comporte un ressort en fil plié (3) entre le corps du support (1) et les ailettes en plastique (2a,2b) comme cela est représenté par la flèche sur la figure 1.

Le procédé de réalisation d'un tel support de lampe consiste en ce que des ailettes plastiques (2) sont moulées avec le corps principal (1) du support de lampe.

En outre, on place un ressort en fil plié (3) entre les ailettes plastiques moulées et le corps pnncipal du support de lampe.

Le principal avantage de l'invention et de simplifier la fabrication des réflecteurs en tôle et ainsi d'obtenir un gain de productivité pour la fabncation de ce type de réflecteur.

## Revendications

1. Support de lampe pour l'industrie automobile, en particulier pour la réalisation de feux de ville avec un réflecteur en tôle découpée et emboutie comportant un logement pour ledit support, caractérisé en ce que ledit support de lampe comporte des moyens de clippage et de positionnement sur le réflecteur en tôle.

2. Support de lampe selon la revendication 1, caractérisé en ce que, de manière préférentielle, les moyens de clippage et de positionnement sont des ailettes en plastique (2a,2b) moulées avec le corps principal (1) du support de lampe.

3. Support de lampe selon la revendication 2, caractérisé en ce que lesdites ailettes (2a,2b) en plastique sont au nombre de deux, et en ce que lesdites ailettes (2a,2b) s'étendent latéralement par rapport au corps principal (1) du support de lampe et en sens inverse l'une par rapport à l'autre.

4. Support de lampe selon l'une quelconque des revendications 2 et 3, caractérisé en ce que chaque ailette (2a,2b) a une forme générale sensiblement semi-elliptique.

5. Support de lampe selon l'une quelconque des revendications 1 à 4, caractérisé en ce qu'il comporte un ressort en fil plié (3) entre le corps du support (1) et les ailettes en plastique (2).

6. Procédé pour la réalisation d'un support de lampe selon l'une quelconque des revendications 2 à 5, caractérisé en ce que les ailettes en plastique sont moulées avec le corps principal (1) du support en plastique.

7. Procédé selon la revendication 6, caractérisé en ce que l'on place un ressort en fil plié (3) entre les ailettes plastiques moulées et le corps principal du support de lampe.
